# EUROPÄISCHE PATENTSCHRIFT

(11) **EP 0 253 229 B1**
(45) Veröffentlichungstag und Bekanntmachung des Hinweises auf die Patenterteilung: **08.04.1992**
(21) Anmeldenummer: 87109578.2
(22) Anmeldetag: 03.07.1987
(51) Int. Cl.: B65B 5/06, B65B 35/36, B65G 61/00, B65G 47/90

(54) **Vorrichtung zum Palettieren von Behältnissen aus magnetisch erfassbarem Material**
Installation for palletizing containers made of magnetically seizable material
Installation pour palettiser des récipients en matériau saisissable par magnétisme

(30) Priorität: 11.07.1986 DE 3623342
(43) Veröffentlichungstag der Anmeldung: 20.01.1988
(73) Patentinhaber: Staehle GmbH Blechpackungen, D-6707 Schifferstadt (DE)
(72) Erfinder: Bullinger, Karl Heinz, D-6707 Schifferstadt (DE); Hölderle, Ewald, D-6707 Schifferstadt (DE); Fallenstein, Ewald, D-6735 Maikammer (DE)
(74) Vertreter: Fischer, Wolf-Dieter, Dipl.-Ing.

(56) Entgegenhaltungen:
- EP-A- 0 132 496
- DE-A- 2 920 128
- DE-A- 3 513 507
- FR-A- 2 234 192
- FR-A- 2 499 506
- US-A- 2 143 026
- US-A- 2 609 133
- US-A- 2 791 315
- US-A- 4 222 478
- "Fördern und Heben", Band 36, April 1986, Kennziffer 347, Mainz, D,"Exaktes Handling mit Portalroboter"

## Beschreibung

Die Erfindung betrifft eine Packstation für eine Vorrichtung zum Palettieren von Dosen aus magnetisch erfaßbarem Material, mit einem wenigstens ein Förderband überspannenden Portalrahmen, an dem ein quer zum Förderband verfahrbarer Setzkopf mit einer Magnetleiste angeordnet ist.

Es ist eine Entladevorrichtung für Metalldosen der eingangs genannten Art bekannt (US-A 2 143 026), bei der die aus einer verarbeitenden Maschine auf einer Drehscheibe ankommenden Dosen abgestoppt, magnetisch angehoben und herausgenommen werden, um sie in geradliniger anderer Richtung über ein Transportband aus der Maschine herauszuführen. Auf einer Art von Portalrahmen ist eine Magnetleiste angeordnet, die quer zum Förderband verfahrbar ist. Die Magnetkraft wird über Elektromagneten erzeugt, die an- und abgeschaltet werden müssen.

Diese bekannte Vorrichtung ist lediglich geeignet, von einer Drehscheibe ankommende Dosen auf ein Förderband umzusetzen, während die in einer Packstation für Blechdosen auftretenden Probleme damit nicht lösbar sind. Beim Verpacken von leichten und dünnwandigen Blechdosen mit einem ungünstigen Höhendurchmesserverhältnis ist der maschinell zu bewerkstelligende Verpackungsvorgang, der nach Möglichkeit automatisch gesteuert ablaufen soll, mit einer solchen Einrichtung nicht ausführbar. Insbesondere muß in einer solchen Packstation der Verpackungsvorgang mit hoher Geschwindigkeit erfolgen, da die Ausstoßgeschwindigkeit von Hochleistungsfertigungsstraßen, wie sie üblicherweise für die Fertigung runder, zylindrischer Dosen anzutreffen sind, sehr hoch ist. Es ergeben sich hierbei Leistungen bis zu 500 Dosen pro Minute.

Bekannt ist weiterhin eine Maschine, die bei Glasflaschen eingesetzt werden kann (US-A 2 791 315), indem die Flaschen aus Behältnissen entnommen und lose ungeordnet über einen Zuführtisch auf eine Maschine gelangen, die diese Glasflaschen dann in eine oder mehrere Reihen sortiert und dort sammelt und auf ein weiteres Transportband im rechten Winkel zur bisherigen Richtung umsetzt. Es entsteht hierbei eine einzige geschlossene Reihe von Glasflaschen, die einer weiterverarbeitenden Maschine, z.B. einer Füllmaschine, zugeführt werden können. Seitliche Führungsschienen sind nicht auf unterschiedliche Abmessungen von Behältnissen einstellbar und Anschläge sind bei dieser Maschine beweglich.

Bekannt ist weiterhin ein Setpacker für gefüllte Flaschen, wie sie in der getränkeabfüllenden Industrie verwendet werden (DE-A 29 20 128). Dieses Prinzip funktioniert bei relativ schweren Glasflaschen, die eine gewisse Standsicherheit haben und die auch mit Abstand angeordnet in Gefache des Kastens abgesetzt werden.

Bekannt ist auch ein Portalroboter (Druckschrift "Fördern und Heben", Band 36, 1986, Seite 347), der als Palettiergerät einsetzbar und mit einer Prozeßsteuerung für den automatischen Ablauf der Arbeitsschritte versehen ist.

Der Erfindung liegt die Aufgabe zugrunde, eine Packstation vorzuschlagen, mit der leichte und dünnwandige Blechdosen, die ein sehr ungünstiges Höhendurchmesserverhältnis haben, mit hohen Geschwindigkeiten verpackt werden können, wobei der Ablauf des Arbeitsprozesses vollautomatisch und unter einfacher Anpaßbarkeit an verschiedene Produktgrößen durchgeführt werden kann.

Diese Aufgabe wird nach der Erfindung dadurch gelöst, daß das Förderband ein die Dosen zuführendes Band ist, daß das Ende des Förderbandes innerhalb der Packstation zum Ausrichten einer ausgezählten Dosenreihe einen Anschlag sowie im Abstand zueinander verstellbare Seitenführungen aufweist, daß neben dem Förderbandende innerhalb des Portalrahmenss die Packstation mit einem Zuführungsband für leere Kartons angeordnet ist, und daß die der Länge der Dosenreihe entsprechende Magnetleiste an dem vertikal verfahrbaren Setzkopf heb- und senkbar angebracht ist.

Eine vorteilhafte Ausführungsform sieht vor, daß das Zuführband in zwei parallel verlaufenden Bandteilen endet und zwischen den Bandteilen zwei Packstationen vorgesehen sind und daß jedem Bandteil ein Setzkopf zugeordnet ist.

Weiterhin ist es vorteilhaft, daß das Bandteil zwei parallele, unmittelbar nebeneinander verlaufende Bänder aufweist, wobei zwei Setzköpfe mit zwei Magnetleisten für zwei Dosenreihen zu einer Einheit zusammengefaßt sind.

Eine vorteilhafte Ausführungsform besteht darin, daß die Setzköpfe der Einheit gegeneinander verschiebbar sind.

Es wird weiterhin vorgeschlagen, daß zum Erzielen eines Reihenversatzes der Behältnisse der Anschlag beweglich und mittels einer Steuereinrichtung steuerbar ist.

Es ist weiterhin vorteilhaft, daß auf dem Portalrahmen waagerechte Führungsstangen angeordnet sind, an denen eine Trägerplatte mit dem Setzkopf geführt ist und daß die Trägerplatte mittels einer Kugelumlaufspindel angetrieben ist.

Schließlich wird vorgeschlagen, daß der Setzkopf an einer vertikal angeordneten angetriebenen Kugelumlaufspindel angebracht ist.

Die Erfindung bringt den Vorteil, daß die Behältnisse am Ende der Fertigungsstraße beim Weiterlaufen in der gesamten Maschine so geführt sind, daß ein Umkippen der Dosen nicht möglich ist. Die Steuerungs- und Halteeinrichtungen sind so gestaltet, daß beim Anhalten und Wiederanlaufen des Dosenstromes kein Umkippen einer einzelnen Dose oder einer ganzen Dosenreihe erfolgen kann. So erfolgt dazu ein diskontinuierlicher Verfahrensablauf, in dem der Setzkopf langsam auf die zu erfassenden Dosenreihen aufsetzt, nach dem Erfassen auf Höchstgeschwindigkeit beschleunigt und beim Absetzen wieder abgebremst wird.

Es läßt sich eine hohe Mengenkapazität dadurch erreichen, daß nicht einzelne Dosen, sondern jeweils eine ganze Reihe eines Lagenbildes erfaßt und in den Karton gesetzt wird. Auch hierbei ist eine Zwangshalterung der Dosenreihe vorgesehen, bis sie im Karton sicher abgesetzt ist und stehen bleibt. Das Packbild, d.h. ob die Dosen in nebeneinander stehenden Reihen oder auf Lücke stehen, ist frei wählbar. Weiterhin läßt sich die Vorrichtung auf die Größe und auch die Anzahl einstellen (Wahltasten).

Wesentlich ist das Zuführen der die Dosen aufnehmenden Kartons zu den zwei zwischen den Bandteilen angeordneten Packstationen. Hierbei werden diese Kartons im Ablauftakt der Maschine bzw. des Beladevorganges über Zuführbänder in die Maschine eingebracht, den beiden Packstationen zugeführt und dort in der horizontalen Ebene nach zwei Riebtungen ausgerichtet.

Ein weiterer Vorteil der Maschine besteht darin, daß das Grundprinzip des Arbeitsablaufes der Maschine reversierbar ist, indem eine andere Programmierung der CNC-Steuerung erfolgt. Dann ist die Maschine als Entlader für die Kartons verwendbar, z.B. zur Beschickung von Abfüllinien, wie sie üblicherweise zum Befüllen von Aerosoldosen verwendet werden.

Die Erfindung wird in der nachfolgenden Beschreibung anhand von in den Zeichnungen dargestellten Ausführungsbeispielen näher erläutert.

Es zeigen,
- Fig. 1: eine Draufsicht auf eine Ausführungsform der Vorrichtung,
- Fig. 2: eine Seitenansicht der Vorrichtung gemäß Fig. 1,
- Fig. 3: eine Vorderansicht der Vorrichtung an der Packstation,
- Fig. 4: eine Ansicht der beweglichen Seitenführung zum Ausrichten der Dosenreihe,
- Fig. 5: eine Ansicht des beweglichen Anschlages,
- Fig. 6: eine Draufsicht auf die Vorrichtung gemäß einer weiteren Ausführungsform,
- Fig. 7: eine Seitenansicht gemäß Fig. 6,
- Fig. 8: eine Ansicht der beweglichen Seitenführung zum Ausrichten der Dosenreihe gemäß der Ausführungsform nach den Fig. 6 und 7 und
- Fig. 9: ein Blockschaltbild für die Steuerungseinrichtung.

Die Fig. 1 zeigt in der Draufsicht die gesamte Vorrichtung, wobei die aus der Fertigungslinie kommenden Dosen 1 über ein Zuführband 2 zugeführt werden. Am Ende des Zuführbandes 2 befindet sich eine Weiche 3, die das Zuführband in zwei Förderbänder 4, 5 aufteilt. Je nach Füllstand der Förderbänder 4, 5 wird die Weiche 3 mit Hilfe des Zählsternes 28 eingestellt. Die Steuerung erfolgt im wesentlichen über Lichtschranken 6. Zwischen den beiden parallel verlaufenden Förderbändern 4,5 befinden sich zwei Packstationen 7, wobei vor den Packstationen 7 ein quer verlaufendes Zuführungsband 8 für leere Kartons 9 vorgesehen ist. Zum Längstransport der Kartons, d.h. parallel zu den Förderbändern 4, 5 sind Packbänder 10 vorgesehen. Der Einschub der leeren Kartons erfolgt mit Hilfe von Schiebezylindern 11. Seitlich von den Bändern 2, 4, 5 befinden sich Führungsstangen 29, deren Abstand verstellbar ist.

Am Ende der Förderbänder 4, 5, d.h. im Bereich der Packstation 7 sind bewegliche Seitenführungen 12 vorgesehen, deren Abstand mit Hilfe von Druckzylindern 13 veränderbar ist. Diese Seitenführungen 12 dienen zum Ausrichten der eingezählten Dosenreihe. Der Abstand zur Dosenreihe wird so gewählt, daß ein geringes Spiel verbleibt. Weiterhin befindet sich am Ende der Förderbänder 4, 5 ein beweglicher Anschlag 14, der einen Versatz der Dosenreihen in der Packstation 7 ermöglicht. Dieser Anschlag 14 ist mit einem Druckzylinderantrieb 15 versehen (Fig. 5). Die gefüllten Kartons 16 werden dann über das Band 10 wegbefördert. Zum Ergreifen und Versetzen einer Dosenreihe am Ende der Bandteile 4, 5 dienen Setzköpfe 17, die an einem Portalrahmen 18 verschiebbar angeordnet sind. Jeder Setzkopf 17 ist mit einer Magnetleiste 27 versehen, deren Länge der Länge der zu erfassenden Dosenreihe entspricht.

Der Setzkopf 17 ist hierbei an einer vertikalen Führungsbuchse 21 befestigt, die ihrerseits an einer Trägerplatte 19 gehaltert ist. Die vertikale Führungsbuchse 21 nimmt einen Antriebsmotor mit Spindel auf, um die Höhe des Setzkopfes zu verändern. Die Trägerplatte 19 ist auf waagerechten Führungsstangen 20 verschiebbar angeordnet, wobei die Führungsstangen 20 auf dem Portalrahmen 18 abgestützt sind. Auf den Portalrahmen 18 ist weiterhin eine waagerechte parallel zu den Führungsstangen 20 verlaufende Führung 22 angeordnet, die eine Antriebsspindel für das Querverschieben des Setzkopfes 17 aufweist. Der Antrieb der beiden Spindeln für die waagerechte und vertikale Verschiebung erfolgt durch Scheibenläufermotore, um den erforderlichen Verschiebeweg einhalten zu können.

Im Setzkopf 17 ist eine Sicherung bei auftretenden Störungen, beispielsweise bei Verändern der Höhe durch umgefallene Behältnissee, vorgesehen. Hierbei ist der Setzkopf 17 über eine Feder 23 gelagert und sobald sich die Lage verändert, wird die Maschine über entsprechende Endschalter abgeschaltet.

Die Arbeitsweise der Vorrichtung ist wie folgt. Die aus der Fertigungslinie über das Zuführband 2 kommenden Behältnisse bzw. Dosen 1 werden mittels der Weiche 3 auf die zwei Förderbänder 4, 5 je nach Füllstand verteilt. Der jeweilige Zuteilstern 24 zählt bei ausreichendem Füllstand im Zuführband 2 bzw. den Förderbändern 4, 5 der Packreihe die entsprechende Dosenmenge auf das jeweilige Förderband 4, 5 ein. Der über die Steuerung vorgewählte Reihenversatz wird mittels des beweglichen Anschlages 14 erreicht. Wenn sich ein leerer Karton 9 in der Packstation 7 befindet, wird die eingezählte Dosenreihe im Förderband 4 bzw. 5 durch die beweglichen Seitenführungen 12 ausgerichtet. Auf die so ausgerichtete Dosenreihe fährt der an der Vertikalachse 21 befindliche Setzkopf 17 bis auf die entsprechende Dosenhöhe nach unten. Nach dem Signal "Ziel erreicht", wird die sich im Setzkopf 17 befindliche Magnetleiste 27 nach unten geschaltet. Die ausgerichtete Dosenreihe wird so magnetisch vom Setzkopf 17 aufgenommen. Die am Setzkopf 17 befindliche Dosenreihe wird über die Vertikalachse entsprechend der Führungsbuchse 21 so weit nach oben gefahren, bis ein Befehl die Horizontalachse entsprechend der horizontalen Führung 22 in Bewegung setzt. Nach einem von dem Programm festgelegten Verfahrweg in Horizontalrichtung werden zwei voneinander unabhängige Funktionen ausgelöst. Erstens ist das jeweilige Förderband 4, 5 frei und steht für einen neuen Einzählvorgang zur verfügung, der sofort ausgelöst wird. Zweitens fährt der Setzkopf 17 auf Packniveau nach unten. Wenn die jeweiligen Spindeln das Packniveau erreicht haben und "Ziel erreicht" melden, wird die sich im Setzkopf 17 befindliche Magnetleiste 27 nach oben geschaltet. Das Packgut wird freigegeben und steht auf dem Karton in der Packstation 7. Beide Setzköpfe 17 fahren in die Ausgangsposition, um die nächste bereitgestellte Dosenreihe aufzunehmen. Dieser Vorgang wiederholt sich, bis der Karton gefüllt ist. Bei Erreichen des Zustandes "Karton gefüllt", wird der Packvorgang gestoppt. Die entsprechende Sperre für den gefüllten Karton wird geöffnet und läuft auf ein Abnahmeband, von wo der betreffende Karton auf eine Palette von Hand gesetzt werden kann. Nach Passieren einer Lichtschranke gibt eine Sperre den nächsten leeren Karton 9 frei, der in die Maschine einläuft und in die entsprechende Position in der Packstation 7 bzw. vor der Packstation 7 gebracht wird. Danach wird ein neuer Packvorgang eingeleitet. Die beiden Maschinenhälften arbeiten hierbei unabhängig voneinander.

Eine Steuereinrichtung mit diesen Merkmalen ist in Fig. 9 als Blockschaltbild dargestellt. Hierbei gliedert sich die Steuerung in folgende Teilbereiche:
1) Eine speicherprogrammierbare Steuerung (SPS) (30)
2) vier Einachspositioniersteuerungen (CNC) (31)
3) vier Servo Frequenzumrichter mit Gleichstromzwischenkreis (32)
4) vier Mal die Kombination eines Servomotors mit Tachogenerator und Inkrementalen Drehwinkelgeber (33)
5) ein CNC Programmier- und Bediengerät und (34)
6) bineare Ein- und Ausgänge. (35)

Die vom Prozeß und von den CNC Achskarten kommenden binären Eingangssignale (von Schaltern, Tastern, Sensoren u.a.) werden nach einem Programm, das sich im Programmspeicher befindet, von der Zentraleinheit sequentiell bearbeitet. Am Ende eines jeden Bearbeitungszyklus wird, wenn das Ergebnis der Operation den Vorgaben vom Programm entspricht, die zugehörigen binären Ausgänge (Ventile, Schütze, Lampen u.a.) angesteuert. Der gesamte Funktionsablauf sowie die Koordination und Kommunikation mit den einzelnen CNC Achskarten wird von der SPS nach Programm über die binäre Ein- und Ausgabeebene gesteuert. Sämtliche Daten für die Umstellung, auf eine andere Produktabmessung, sind in der SPS enthalten und können per Dekadenschalter angewählt werden.

Die Einachspositioniersteuerung dient zur Lageregelung und zum Verfahren einer motorisch angetriebenen Kugelumlaufspindel 22 in eine bestimmte Position. Eine bestimmte Anzahl von Positioniersätzen mit Angabe von der Verfahrensgeschwindigkeit und des nächsten zu verarbeitenden Verfahrsatzes wird mit Hilfe des Programmier- und Bediengerätes in den Speicher der CNC Steuerung geladen. Über zwei Ein/Ausgangsschnittstellen kann die CNC Steuerung mit der SPS in Verbindung treten. Sämtliche Funktionen der CNC Steuerung werden im normalen Betriebsablauf von der SPS vorgegeben und kontrolliert. Eine analoge Schnittstelle steuert den nachgeschalteten pulsbreitenmodulierten Drehstromservoverstärker zur Ansteuerung des Motors. Die Istwertposition der Kugelumlaufspindel 22 wird von dem inkrementalen Winkelgeber erfaßt, an die CNC Steuerung gemeldet und dort entsprechend ausgewertet. Somit entsteht ein geschlossener Lagerregelkreis, der ein genaues Halten der Spindel in der programmierten Position garantiert. Die Ansteuerung der senkrechten Umlaufspindel 21 erfolgt analog.

Der Servo Frequenzumrichter hat die Aufgabe, das von der CNC Steuerung kommende kleine Analogsignal in einen großen Strom zum Erzeugen einer dem Analogsignal proportionalen Drehbewegung des Motors umzuwandeln. Der mit dem Motor starr gekoppelte Tachogenerator liefert das der Drehzahl entsprechende Ausgangssignal an den Verstärker zurück und sorgt für die Einhaltung der von der CNC vorgegebenen Verfahrgeschwindigkeit. Der im Motor eingebaute Rotorlagegeber meldet die jeweilige Rotorlage an den Frequenzumrichter zurück und sorgt für die richtige Bestromung der drei im Synchronmotor enthaltenen Wicklungen.

Das Programmier- und Bediengerät ermöglicht verschiedene Eingaben an die CNC Einachspositioniersteuerungen. Mit dem Bediengerät werden alle zur Handhabung erforderlichen Befehle an die einzelnen Achsen geschickt.

Die Fig. 6 bis 8 zeigen eine weitere Ausführungsform der Vorrichtung, wobei die gleichen Teile mit den gleichen Bezugszeichen versehen sind. Das Förderband 4, 5 wird in seinem Endbereich in zwei parallele, unmittelbar nebeneinander verlaufende Förderbändern 4', 4'', bzw. 5', 5''aufgeteilt. Am Ende befindet sich jeweils ein Anschlag 14 sowie Seitenführungen 12 zum Ausrichten der eingezählten Dosenreihen 25 bzw. 26. Zum Erfassen dieser Dosenreihen 25, 26 dienen zu einer Einheit zusammengefaßte, gegeneinander verschiebbare Setzköpfe 17 mit zwei Magnetleisten 27.

Diese Magnetleisten 27 erfassen die Dosenreihen am Ende der Förderbänder 4', 4''bzw. 5', 5'' und transportieren diese in die leeren Kartons 9. Während dieser Bewegung wird der jeweils außen befindliche Setzkopf zum anderen Setzkopf hin verschoben, so daß in dem Karton das entsprechende Packbild erzeugt wird. In Fig. 7 ist im linken Teil der Vorrichtung der Moment dargestellt, bei dem die Dosenreihen von den Magnetleisten 27 erfaßt werden, während der rechte Teil der Figur die Dosenreihen in einer Verpackungsposition zeigt.

Die Fig. 8 stellt die Ausrichtvorrichtung am Ende der Förderbänder 4', 4'' bzw. 5', 5'' dar, wobei zwischen den beiden Dosen 1 ein fester Anschlag 36 angeordnet ist. Außen befinden sich jeweils die beweglichen Seitenführungen 12. Es hat sich weiterhin als vorteilhaft erwiesen, in dem Bereich zwischen dem Zählstern 24 und dem Ende der Förderbänder 4, 5 bzw. 4', 5' bzw. 4'', 5'' anstelle eines Förderbandes für die Behältnisse 1 Antriebsketten vorzusehen.

## Patentansprüche

1. Packstation für eine Vorrichtung zum Palettieren von Dosen (1) aus magnetisch erfaßbarem Material, mit einem wenigstens ein Förderband (4, 4', 5, 5') überspannenden Portalrahmen (18), an dem ein quer zum Förderband (4, 4', 5, 5' ) verfahrbarer Setzkopf (17) mit einer Magnetleiste (27) angeordnet ist, **dadurch gekennzeichnet,** daß das Förderband (4, 4', 5, 5') ein die Dosen (1) zuführendes Band ist, daß das Ende des Förderbandes (4, 4', 5, 5') innerhalb der Packstation (7) zum Ausrichten einer ausgezählten Dosenreihe einen Anschlag (14) sowie im Abstand zueinander verstellbare Seitenführungen (12) aufweist, daß neben dem Förderbandende innerhalb des Portalrahmens (18) die Packstation (7) mit einem Zuführungsband (8) für leere Kartons (9) angeordnet ist, und daß die der Länge der Dosenreihe entsprechende Magnetleiste (27) an dem vertikal verfahrbaren Setzkopf (17) heb- und senkbar angebracht ist.

2. Packstation nach Anspruch 1, **dadurch gekennzeichnet,** daß das Zuführband (2) in zwei parallel verlaufenden Bandteilen (4, 5) endet und zwischen den Bandteilen (4, 5) zwei Packstationen (7) vorgesehen sind und daß jedem Bandteil (4, 5) ein Setzkopf (17) zugeordnet ist.

3. Packstation nach Anspruch 1 und 2, **dadurch gekennzeichnet,** daß das Bandteil (4, 5) zwei parallele, unmittelbar nebeneinander verlaufende Bänder (4, 4'', 5', 5'') aufweist, wobei zwei Setzköpfe (17) mit zwei Magnetleisten (27) für zwei Dosenreihen (25, 26) zu einer Einheit zusammengefaßt sind.

4. Packstation nach Anspruch 3, **dadurch gekennzeichnet,** daß die Setzköpfe (17) der Einheit gegeneinander verschiebbar sind.

5. Packstation nach Anspruch 1 bis 4, **dadurch gekennzeichnet,** daß zum Erzielen eines Reihenversatzes der Behältnisse (1) der Anschlag (14) beweglich und mittels einer Steuereinrichtung steuerbar ist.

6. Packstation nach einem der Ansprüche 1 bis 5, **dadurch gekennzeichnet,** daß auf dem Portalrahmen (18) waagerechte Führungsstangen (20) angeordnet sind, an denen eine Trägerplatte (19) mit dem Setzkopf (17) geführt ist und daß die Trägerplatte (19) mittels einer Kugelumlaufspindel angetrieben ist.

7. Packstation nach Anspruch 1 bis 6, **dadurch gekennzeichnet,** daß der Setzkopf (17) an einer vertikal angeordneten angetriebenen Kugelumlaufspindel angebracht ist.

## Claims

1. Packing station for an apparatus for palletizing cans (1) made of magnetically grippable material, having a portal frame (18) which spans over at least one conveyor belt (4, 4', 5, 5') and on which there is arranged a jigging head (17), with a magnetic strip (27), which jigging head (17) is movable transversely with respect to the conveyor belt (4, 4', 5, 5'), characterized in that the conveyor belt (4, 4', 5, 5') is a belt delivering the cans (1), in that the end of the conveyor belt (4, 4', 5, 5') has within the packing station (7) a stop (14) for aligning a counted row of cans and also has side guides (12) adjustable to be spaced from one another, in that there is arranged next to the conveyor belt end within the portal frame (18) the packing station (7) with a delivery belt (8) for empty boxes (9), and in that the magnetic strip (27), corresponding to the length of the row of cans, is mounted such that it is raisable and lowerable on the vertically movable jigging head (17).

2. Packing station according to Claim 1, characterized in that the delivery belt (2) ends in two belt parts (4, 5) running parallel and there are provided between the belt parts (4, 5) two packing stations (7), and in that a jigging head (17) is associated with each belt part (4, 5).

3. Packing station according to Claim 1 and 2, characterized in that the belt part (4, 5) has two parallel belts (4, 4", 5', 5") running directly next to one another, two jigging heads (17) with two magnetic strips (27) for two rows (25, 26) of cans being combined to form one unit.

4. Packing station according to Claim 3, characterized in that the jigging heads (17) of the unit are displaceable with respect to one another.

5. Packing station according to Claims 1 to 4, characterized in that for achieving offsetting of the rows of the containers (1) the stop (14) is movable and is controllable by means of a control device.

6. Packing station according to one of Claims 1 to 5, characterized in that there are arranged on the portal frame (18) horizontal guide bars (20) on which a carrier plate (19) with the jigging head (17) is guided, and in that the carrier plate (19) is driven by means of a ballscrew.

7. Packing station according to Claims 1 to 6, characterized in that the jigging head (17) is mounted on a vertically arranged, driven ballscrew.

## Revendications

1. Station d'emballage pour un dispositif de palettisation de boîtes (1), composées d'un matériau pouvant être intercepté par magnétisme, avec un portique (18), enjambant un convoyeur à bande (4, 4', 5, 5') au moins, et sur lequel est disposée une tête de chargement (17), avec une barre magnétique (27), mobile à la transversale du convoyeur à bande (4 4', 5, 5'), caractérisée en ce que le convoyeur à bande (4, 4', 5, 5') est une bande d'alimentation des boîtes (1), en ce que l'extrémité du convoyeur à bande (4, 4', 5, 5') présente, à l'intérieur de la station d'emballage (7), une butée (14) pour l'alignement d'une rangée de boîtes dénombrées, ainsi que des glissières latérales (12), dotées d'une possibilité de déplacement mutuel, à une certaine distance les unes des autres, en ce que la station d'emballage (7) est disposée à côté de l'extrémité du convoyeur à bande, à l'intérieur du portique (18), avec une bande d'alimentation (8) pour des cartons vides (9), et en ce que la barre magnétique (27), correspondante à la longueur de la rangée de boîtes, est montée sur la tête de chargement (17) mobile à la verticale, avec une possibilité de montée et de descente.

2. Station d'emballage suivant la revendication 1, caractérisée en ce que la bande d'alimentation (2) se termine par deux sections de bande (4, 5) parallèles entre elles, deux stations d'emballage (7) étant prévues entre les sections de bande (4, 5), et en ce qu'une tête de chargement (17) est associée à chaque section de bande (4, 5).

3. Station d'emballage suivant les revendications 1 et 2, caractérisée en ce que la section de bande (4, 5) présente deux bandes parallèles (4', 4", 5', 5"), directement juxtaposées, deux têtes de chargement (17) avec deux barres magnétiques (27) étant regroupées en une unité, pour deux rangées de boîtes (25, 26).

4. Station d'emballage suivant la revendication 3, caractérisée en ce que les têtes de chargement (17) de l'unité peuvent se déplacer l'une par rapport à l'autre.

5. Station d'emballage suivant les revendications 1 à 4, caractérisée en ce que la butée (14) est mobile, pour obtenir un décalage des rangées de récipients (1), et peut être commandée au moyen d'un dispositif de commande.

6. Station d'emballage suivant l'une quelconque des revendications 1 à 5, caractérisée en ce que des barres de guidage (20) horizontales, sur lesquelles est guidée une plaque-support (19) avec la tête de chargement (17), sont disposées sur le portique (18), et en ce que la plaque-support (19) est entraînée au moyen d'une broche filetée à billes.

7. Station d'emballage suivant les revendications 1 à 6, caractérisée en ce que la tête de chargement (17) est montée sur une broche filetée à billes entraînée, disposée à la verticale.
